# EUROPÄISCHE PATENTSCHRIFT

(11) **EP 1 611 016 B1**
(45) Veröffentlichungstag und Bekanntmachung des Hinweises auf die Patenterteilung: **14.05.2008**
(21) Anmeldenummer: 03776638.3
(22) Anmeldetag: 19.11.2003
(51) Int. Cl.: B65B 63/08, B65B 3/12

(54) **ANLAGE ZUM ABPACKEN VON BITUMEN**
APPARATUS FOR PACKING BITUMEN
DISPOSITIF DE CONDITIONNEMENT DE BITUME

(30) Priorität: 22.11.2002 AT 17572002
(43) Veröffentlichungstag der Anmeldung: 04.01.2006
(73) Patentinhaber: Bitumen Complete Solutions AG, 1050 Wien (AT)
(72) Erfinder: PÖRNER, Andreas, 2380 Perchtoldsdorf (AT)
(74) Vertreter: Itze, Peter
(86) Internationale Anmeldenummer: PCT/AT2003/000347
(87) Internationale Veröffentlichungsnummer: WO 2004/048204

(56) Entgegenhaltungen:
- EP-A- 1 024 087
- FR-A- 1 584 601
- US-A- 4 318 475
- US-A- 5 452 800

## Beschreibung

Die Erfindung bezieht sich auf eine Anlage zum Abpacken von Straßenbaubitumen in großvolumige Einwegtransporteinheiten für den Kalttransport des Bitumens, wobei die Einwegpackeinheiten aus flexiblem Kunststoff mit einem Schmelzpunkt, der zwischen 20° und 50°C über dem Erweichungspunkt des Bitumens liegt, gefertigt werden, wobei das Bitumen vor dem Abfüllen bis nahe an den Erweichungspunkt des jeweils verarbeiteten Bitumens abgekühlt wird

Bitumen ist in seiner Verarbeitung sehr temperaturabhängig, da es bei höheren Temperaturen flüssig und bei niedrigen Temperaturen starr vorliegt, dazwischen ist ein breiter Übergangsbereich über zähflüssige und pastöse Aggregatzustände vorhanden, wobei sich über diesen Übergangszustand von fest zu flüssig die viscolastischen Eigenschaften von Bitumen stark verändern.

Um Bitumen auf weiten Strecken zu transportieren, ist es unwirtschaftlich, dies in beheizten Transporttankwagen vorzunehmen, da das Bitumen ständig auf einer Temperatur oberhalb des Erweichungspunktes zu halten ist. Außerdem bedarf es bei diesen Transportfahrzeugen umfangreicher Sicherheitsvorkehrungen aus Umweltschutzgründen, da, z.B. im Falle eines Unfalls, durch das ausfließende Bitumen erhöhte Gefahr für Umweltschädigungen gegeben ist. Im Hinblick auf die Umweltgefährdung und den hohen Energieaufwand für die Transporte ist man daher immer mehr davon abgegangen, Bitumen in flüssiger Form zu transportieren,

Wenn nun Bitumen über weitere Entfernungen zu transportieren ist, dann wird bis jetzt das Bitumen in heißer Form in Metallfässer eingefüllt und auskühlen gelassen, die dann vor Ort entweder zerschnitten werden, um das Bitumen in kalter Form herauszubekommen oder aber erhitzt werden, um das Bitumen in flüssiger Form herausgießen zu können. Beide Wege sind unbefriedigend, da in jedem Fall die Einwegbehälter als Abfälle zurückbleiben, die aufgrund der Bitumenverschmutzung nur sehr schwierig zu entsorgen sind.

Bei Spezialbitumen, z.B. Dach- oder Industriebitumen, ist man daher dazu übergegangen, Bitumen in kleinen Einheiten mit ca. 30 kg in Kunststofffolien zu verpacken, welche dann mit diesem Bitumen eingeschmolzen und mitverarbeitet werden. Diese Folien werden in spezielle Formen eingelegt, in welche dann das heiße Bitumen eingefüllt und erstarren gelassen wird. Diese Verfahrensweise ist allerdings für große Mengen von Bitumen, wie es im Falle des Straßenbaubitumens anfällt, schwer anzuwenden, da sehr viele derartige Behälter vorzusehen sind, in welchen das Bitumen dann auskühlen gelassen werden kann. Außerdem ist aufgrund des niedrigeren Erweichungspunktes des Straßenbaubitumens die üblicherweise eingesetzte Kunststofffolie nicht verwendbar.

Eine derartige Verpackung ist in US 4,318,475 A veröffentlicht, in welcher Verpackungsgrößen von etwa 60 Pfund (etwa 27 kg) gewählt sind, um Bitumen in mit Kunststofffolie ausgekleideten Kartonschachteln zu verpacken, wobei bei Verarbeiten des Bitumens die Kunststofffolie mit dem Bitumen eingeschmolzen wird.

Da insbesondere im Straßenbau große Bitumenmengen benötigt werden, ist man bestrebt, größere Packungseinheiten als die herkömmlichen tragbaren Packungen zu finden. Derartige größere Verpackungseinheiten haben nämlich den Vorteil, dass abgesehen vom erleichterten Einfüllen das Verhältnis von mitgeschmolzenem Kunststoff zu Bitumen, deutlich in Richtung zum Bitumen verschoben ist, wenn man herkömmliche Kleinverpackungen zum Vergleich heranzieht. Großverpackungen sind in der Regel daran gescheitert, dass aufgrund der viscoelastischen Eigenschaften das Bitumen bis jetzt noch nie gezielt in großvolumige Kunststoffbehälter eingebracht werden kann, ohne dass hier ein großes Risiko dahingehend bestanden hat, dass entweder die Kunststoffbehälter wegschmelzen, oder aber so weich werden, dass keine Formbeständigkeit mehr gegeben ist, sondern sich das Kunststoffmaterial so dehnt, dass es zu reißen beginnt.

Es ist weiters auch bereits bekannt, Straßenbaubitumen in mehrlagigen Kunststoffbeutel zu verpacken, die mit dem Bitumen eingeschmolzen werden. Die bekannten Verpackungen (US 5,452,800 A) sind Kleinverpackungen, wobei über die Art der Befüllung bzw. die speziellen Befüllungsparameter in dieser Druckschrift nichts ausgesagt ist. Derartige Kleinverpackungen sind nur für die Verpackungen geringerer Mengen wirtschaftlich, da relativ große Mengen an Verpackungsmaterial erforderlich sind, um größere Mengen an Bitumen zu Verpacken und zu transportieren. Auch ist der Anteil vom Verpackungsmaterial im Bitumen nach dem Schmelzen beachtlich.

Grundsätzlich ist bei der Verarbeitung von Bitumen zu beachten, dass dieses keinen definierten Schmelzpunkt aufweist, sondern vielmehr einen breiten thermischen Übergangsbereich von festem über pastösem zu zähflüssigem und schließlich flüssigem Aggregatzustand besitzt, was, wie eingangs erwähnt, die viscoelastischen Eigenschaften des Bitumens stark temperaturabhängig macht.

Der Erfindung liegt nun die Aufgabe zugrunde, eine Anlage der eingangs genannten Art zu schaffen, mit welcher auch für große Bitumenmengen eine Verpackung gewählt werden kann, die mit dem Bitumen eingeschmolzen werden kann, ohne dass dies die Qualität des Bitumens beeinflußt.

Erfindungsgemäß wird diese Aufgabe dadurch gelöst, dass zum Kühlen des Bitumens ein Plattenwärmetauscher vorgesehen ist, in dem die Temperaturdifferenz zwischen Kühlmedium und Bitumen am Ausgang des Wärmetauschers zwischen 10° und 25°C, vorzugsweise 15° bis 20°C, beträgt. Damit wird erreicht, dass das Bitumen in einem Zustand vorliegt, in welchem es bereits zähflüssig ist, aber sich gerade noch pumpen lässt. In diesem Zustand erstarrt dann das Bitumen sehr rasch an der kalten Kunststoffaußenschicht, die ein guter Wärmeleiter ist und die Umgebungstemperatur sehr rasch an das Bitumen weitergibt, wodurch sich unmittelbar an der Kunststofffolie eine Schicht von bereits abgekühltem Bitumen ergibt. Damit wird einerseits die Einwegpackeinheit nicht beschädigt und anderseits bildet das Bitumen nach dem Einbringen in das kalte Verpackungsmaterial rasch an der Wandung einen stabilen Körper. Im Inneren hat das Bitumen dann Zeit, langsam abzukühlen. Mittels eines solchen Plattenwärmetauscher kann die Temperatur sehr gezielt gehalten werden, wobei aufgrund der großen Wärmeübergangsfläche ein guter und rascher Temperaturaustausch ermöglicht ist.

Im Straßenbau werden üblicherweise Bitumen mit unterschiedlichen Erweichungspunkten Ring/Kugel zwischen 45°C und bis maximal 60°C angewandt, welche üblicherweise bei ca. 140 - 160°C in flüssigem Zustand gelagert werden. Das jeweilige vorliegende Bitumen wird auf eine für den tatsächlichen Erweichungspunkt genau definierte Abfülltemperatur heruntergekühlt, bei welcher das Bitumen zwar bereits zähflüssig, jedoch noch pumpfähig ist. Weiters ist das Zusammenspiel zwischen Schmelztemperatur des verwendeten Kunststoffmaterials für die Verpackung mit der Verarbeitungstemperatur bzw. dem Erweichungspunkt des zu verarbeitenden Bitumens geregelt, wobei gerade durch die Einhaltung dieses Zusammenspiels von Schmelztemperatur des Kunststoffes mit der Temperatur des eingepumpten Bitumens die erwünschte Wirkung hinsichtlich des "Abkühleffekteseffektes" zur Schonung der Verpackung mit Hilfe des Bitumens erzielt wird.

Das Verpackungsmaterial wird herkömmlicherweise aus einem Kunststoff ausgewählt, der bei ca. 115 bis 130°C schmilzt und bei Abfülltemperatur noch genügend formstabil ist, um das Bitumen aufnehmen zu können, ohne beschädigt zu werden. Bei der Wahl des Kunststoffes muss auch bedacht werden, dass dieser bei der herkömmlichen Verarbeitungstemperatur von Bitumen, also etwa 140 - 160°C, vollständig schmilzt, u.zw. ohne dass irgendwelche faserartige Rückstände verbleiben. Dies würde nämlich das Weiterverarbeiten des Bitumens sehr erschweren.

Das Abkühlen des Bitumens kann dabei gegen Thermoöl erfolgen, was den Vorteil hat, dass die Temperatur des Öls gezielt auf die Endtemperatur des Bitumens abgestimmt gewählt und auf dieser Temperatur während des Verarbeitens auch gehalten werden kann.

Zusammengefasst liegt der Vorteil des mit den erfindungsgemäßen Anlage ausführbaren Verfahrens darin, dass ein genau definierter Temperaturzustand im Moment des Abfüllens vorliegt, da die Durchschnittstemperatur in der Bitumenmasse auf ± 2°C genau eingehalten wird. Die Konstanz der Abfülltemperatur für die jeweilige Bitumenqualität kann damit über den gesamten, in der Regel über viele Tage ununterbrochenen Abfüllvorgang eingehalten werden, so dass einerseits das Risiko eines unbeabsichtigten Schmelzens des Verpackungskunststoffes minimiert und damit die Arbeitssicherheit durch die kontrolliert niedrige Temperatur gegeben ist, wobei andererseits die Kontinuität des Abfüllens nicht durch Unterkühlen und damit Erstarren des Abfüllgutes unterbrochen wird. Es wird erst damit großtechnisch eine ökonomische, automatisierte Abfüllung großer Volumina (z.B. 50.000 - 100.000 TPA) in großvolumigen Verpackungseinheiten (~ 1 m³) ermöglicht.

Vorteilhafterweise kann der Plattenwärmetauscher zur Temperaturkonstanthaltung mit einer Heizung, z.B. mit elektrischen Heizelementen, versehen sein. Dadurch kann vorgebeugt werden, dass im Falle eines kurzfristigen Stillstehens der Anlage das Bitumen innerhalb des Plattenwärmetauschers erstarrt und der Plattenwärmetauscher vor dem Weiterverarbeiten zerlegt werden muß. Weiters kann am Abfüllkopf eine Rückstromleitung vorgesehen sein, die vor dem Füllventil abzweigt und zum Lagerbehälter zurückführt. Dies ermöglicht es, dass das Bitumen auch bei Unterbrechung des Füllvorganges innerhalb des Kreislaufes permanent bewegt wird, ohne dass es erstarren kann. Der Abfüllkopf kann über Heizelemente, insbesondere elektrische Heizelemente, auf Abfülltemperatur gehalten sein, sodass das innerhalb des Abfüllkopfes befindliche Bitumen immer flüssig bleibt und auch nach Stillstand des Abfüllvorganges nicht erstarrt.

In der Zeichnung ist schematisch der Aufbau einer erfindungsgemäßen Abfüllanlage wiedergegeben.

Mit 1 ist ein Vorratsbehälter bezeichnet, in welchem das Bitumen über eine Heizeinrichtung 2 auf der Lagertemperatur von ca. 140 - 160°C gehalten ist. Aus diesem Lagerbehälter 1 wird durch die Förderpumpe 3 Bitumen in die Bitumenleitung 5 gepumpt oder, falls kein Bitumen entnommen werden kann, über die Rückstromleitung 4 in den Behälter rückgeführt. Die Leitung 5 mündet in einen Wärmetauscher 6, von welchem das gekühlte Bitumen über die Fülleitung 7 zum Abfüllkopf 8 gelangt. Durch diesen Abfüllkopf 8 wird das Bitumen in die Transportbehälter 9 eingefüllt.

Der Wärmetauscher ist über eine Kühlmittelkreislaufleitung 10 durch eine Pumpe 11 mit Kühlmittel, im vorliegenden Fall Thermoöl, beaufschlagt, dessen Temperatur über den Kühler 12 auf dem gewünschten Wert gehalten wird, wobei die Temperaturdifferenz zwischen Kühlmedium und Bitumen am Ausgang des Wärmetauschers zwischen 10 uns 25°C, bevorzugt zwischen 15 und 20°C beträgt.

Mit 13 ist ein Transportbehälter im leeren Zustand vor dem Füllen und mit 14 ein bereits befüllter Behälter nach dem Füllen gezeigt. Die gesamte Anlage wird hinsichtlich der Temperatur mittels herkömmlicher Thermoelemente überwacht und über einen zentralen Rechner gesteuert. Die Thermoelemente und der Steuerungsrechner sind im vorliegenden Fall nicht dargestellt.

Die Abfüllung erfolgt elektronisch gesteuert über Füllventile auf einer Füllwaage. Eine spezielle Aufhängevorrichtung für die Aufnahme der Henkel der Einwegtransporteinheiten ist an Palletten, insbesondere Stahlpalletten, vorgesehen. Die Einwegtransporteinheiten werden solange mittels der Stützeinrichtung gehalten, bis das Bitumen soweit stabil ist, dass es keine weitere Stütze benötigt. Die gefüllten Behälter 14 werden dann zwar unter Dach, aber gut belüftet, abgestellt, um auch im Inneren bis auf Umgebungstemperatur abzukühlen. Da Bitumen eine starke Isolationswirkung besitzt, beträgt die Auskühlzeit je nach Umgebungstemperatur zwischen 4 - 7 Tage, u.zw. bei Behältern von etwa einem Kubikmeter Inhalt.

Die so gefüllten Behälter können dann normal mittels Bahn, Schiff oder LKW ohne irgendwelcher Temperaturhalteeinrichtung, transportiert werden, um dann an Ort und Stelle mitsamt der Einwegverpackung eingeschmolzen und weiterverarbeitet zu werden.

## Patentansprüche

1. Anlage zum Abpacken von Straßenbaubitumen in großvolumige Einwegtransporteinheiten für den Kalttransport des Bitumens, mit einem Lagerbehälter (1) und einem Füllkopf (8), wobei die Einwegpackeinheiten aus flexiblem Kunststoff mit einem Schmelzpunkt, der zwischen 20° und 50°C über dem Erweichungspunkt des Bitumens liegt, gefertigt werden, wobei das Bitumen vor dem Abfüllen bis nahe an den Erweichungspunkt des jeweils verarbeiteten Bitumens abgekühlt wird, **dadurch gekennzeichnet, dass** zum Kühlen des Bitumens ein Plattenwärmetauscher (6) vorgesehen ist, in dem die Temperaturdifferenz zwischen Kühlmedium und Bitumen am Ausgang des Wärmetauschers zwischen 10° und 25°C, vorzugsweise 15° bis 20°C, beträgt.

2. Anlage nach Anspruch 1, **dadurch gekennzeichnet, dass** als Kühlmedium im Plattenwärmetauscher (6) Thermoöl vorgesehen ist.

3. Anlage nach Anspruch 1 oder 2, **dadurch gekennzeichnet dass** der Plattenwärmetauscher (6) zur Temperaturkonstanthaltung mit einer Heizung, z.B. elektrischen Heizelementen, versehen ist.

4. Anlage nach einem der Ansprüche 1 bis 3, **dadurch gekennzeichnet, dass** eine Rückstromleitung (4) vorgesehen ist, die vor dem Füllkopf (8) abzweigt und zum Lagerbehälter (1) zurückführt.

5. Anlage nach Anspruch 4, **dadurch gekennzeichnet, dass** der Abfüllkopf (8) über Heizelemente, insbesondere elektrische Heizelemente, auf Abfülltemperatur gehalten ist.

## Claims

1. System for packing road bitumen into large-volume disposable transport units for the cold-transportation of the bitumen, having a storage container (1) and a filling head (8), wherein the disposable packing units are manufactured from flexible synthetic material having a melting point between 20° and 50°C above the softening point of the bitumen, wherein prior to filling the bitumen is cooled to almost the softening point of the respectively processed bitumen, **characterised in that** in order to cool the bitumen a plate heat exchanger (6) is provided, in which the temperature difference between the cooling medium and the bitumen at the outlet of the heat exchanger is between 10° and 25°C, preferably 15° to 20°C.

2. System as claimed in claim 1, **characterised in that** thermo oil is provided as the cooling medium in the plate heat exchanger (6).

3. System as claimed in claim 1 or 2, **characterised in that** the plate heat exchanger (6) is provided with a heating facility, e.g. electric heating elements, in order to keep the temperature constant.

4. System as claimed in any one of claims 1 to 3, **characterised in that** a reverse current line (4) is provided which branches off upstream of the filling head (8) and leads back to the storage container (1).

5. System as claimed in claim 4, **characterised in that** the filling head (8) is maintained at filling temperature by heating elements, in particular electric heating elements.

## Revendications

1. Dispositif de conditionnement de bitumes routiers dans des unités de transport à usage unique de grand volume pour le transport à froid du bitume, comportant un bac de stockage (1) et une tête de remplissage (8), les unités de transport à usage unique étant fabriquées en une matière plastique souple avec un point de fusion qui se situe entre 20° et 50°C au-dessus du point de ramollissement du bitume, le bitume étant refroidi avant remplissage jusqu'à un point proche du point de ramollissement du bitume traité, **caractérisé en ce qu'**il est prévu pour refroidir le bitume un échangeur de chaleur à plaques (6), dans lequel la différence de température entre le fluide de refroidissement et le bitume à la sortie de l'échangeur de chaleur est comprise entre 10° et 25°C, de préférence entre 15° et 20°C.

2. Dispositif selon la revendication 1, **caractérisé en ce que** de l'huile thermique est prévue dans l'échangeur de chaleur à plaques (6) comme fluide de refroidissement.

3. Dispositif selon la revendication 1 ou 2, **caractérisé en ce que** l'échangeur de chaleur à plaques (6) permettant de maintenir constante la température est muni d'un dispositif de chauffage, par exemple d'éléments de chauffage électriques.

4. Dispositif selon l'une des revendications 1 à 3, **caractérisé en ce qu'**une conduite de reflux (4) est prévue qui bifurque en amont de la tête de remplissage (8) et retourne au bac de stockage (1).

5. Dispositif selon la revendication 4, **caractérisé en ce que** la tête de remplissage (8) est maintenue à la température de remplissage par le biais d'éléments de chauffage, en particulier d'éléments de chauffage électriques.
